# EUROPÄISCHE PATENTSCHRIFT

(11) **EP 0 913 530 B1**
(45) Veröffentlichungstag und Bekanntmachung des Hinweises auf die Patenterteilung: **03.04.2002**
(21) Anmeldenummer: 98116251.4
(22) Anmeldetag: 28.08.1998
(51) Int. Cl.: E03C 1/01

(54) **Traggestellrahmen für eine Sanitärinstallationseinheit**
Supporting frame for a sanitary installation unit
Bâti portant pour une installation sanitaire

(30) Priorität: 31.10.1997 DE 19748200
(43) Veröffentlichungstag der Anmeldung: 06.05.1999
(73) Patentinhaber: Georg Fischer Schwab GmbH, 72717 Reutlingen (DE)
(72) Erfinder: Klimek, Ernst, 72829 Engstingen (DE)
(74) Vertreter: KOHLER SCHMID + PARTNER

(56) Entgegenhaltungen:
- EP-A- 0 731 228
- DE-U- 9 314 995
- DE-U- 29 611 951
- FR-A- 2 603 926

## Beschreibung

Die Erfindung betrifft einen Traggestellrahmen zur Montage in einer Sanitärinstallationseinheit, der in seiner Gebrauchsstellung vorderseitig bündig ist, mit mindestens zwei in Gebrauchsstellung vertikal verlaufenden Profilrohren, die mit im wesentlichen rechteckigem Außenquerschnitt ausgebildet sind und als Träger für Sanitärelementedienen, wobei jedes Profilrohr eine auf seiner gesamten Länge über seinen Außenquerschnitt nach außen überstehende, zum Profil des Profilrohres gehörende Versteifungsleiste aufweist.

Ein derartiger Traggestellrahmen ist durch die EP-A-0 731 228 bekanntgeworden.

Sanitärelemente für den Trockenbau stellen üblicherweise Rahmenkonstruktionen dar, die sich aus der Anordnung horizontaler und vertikaler Profilstücke ergeben, an die verschiedene Sanitärinstallationen, wie z.B. ein Spülkasten, angebracht werden können. Diese Rahmenkonstruktionen setzen sich überwiegend aus Vierkant- und C-Profilen unterschiedlicher Abmessungen zusammen. Die dabei verwendeten Profile müssen dabei hinsichtlich ihrer mechanischen Beanspruchung und der Möglichkeit zur Befestigung weiterer Konstruktionselemente ausgelegt werden, wobei sich die Fertigungskosten durch die Kombination der Anforderungen nicht erhöhen dürfen.

Bei dem aus der eingangs genannten EP-A- 0 731 228 bekannten Traggestellrahmen weisen die zwei vertikal verlaufenden Profilrohre an ihren einander zugewandten Außenseiten jeweils eine nach außen überstehende Verstiefungsleiste in Form einer Lochleiste auf. In diese Lochleisten können Quertraversen und ein Spülkasten in der jeweils gewünschten Höhe eingehängt werden. Allerdings ist die Versteifungswirkung durch die Löcher begrenzt und wird in der Belastungsrichtung des Traggestellrahmens, d.h. in Gebrauchsstellung nach vorn, keine Versteifung erreicht.

Weiterhin ist aus der DE 296 11 951 U1 ein Traggestellrahmen mit zwei vertikal verlaufenden Profilrohren (Seitenholme) bekannt, die leiterartig mit Sprossen verbunden sind. Die Profilrohre und die Sprossen sind aus geschlitzten Vierkantrohren (C-Profil) rechteckigen Außenquerschnitts gebildet. Der Traggestellrahmen wird beabstandet vor einer Wand befestigt und trägt Sanitärkörper wie z.B. WC-Elemente oder Handwaschbecken. An den beiden Profilrohren sind kurze Seitenbefestigungslaschen vorgesehen, die jeweils bündig mit der jeweiligen Außenkante des Traggestellrahmens verlaufen und so jeweils einen Anschlag für eine den Traggestellrahmen verkleidende Gipskartonbeplankung bilden, welche dann verfliest wird. Zwischen Wand und Traggestellrahmen wird hinter diesem ein Spülkasten für ein WC-Element befestigt.

Schließlich ist auch aus der DE 34 10 499 C2 ein Traggestellrahmen bekannt, der durch geschlitzte Profilrohre (C-Profile) aufgebaut ist, welche einen quadratischen Außenquerschnitt aufweisen.

Bei allen Sanitärinstallationseinheiten und auch bei solchen, die aus einem Traggestellrahmen aufgebaut sind, ist eine möglichst geringe Einbautiefe der Sanitärinstallationseinheit bei gleichbleibender Festigkeit in Belastungsrichtung wünschenswert. Bei den bekannten Traggestellrahmen kann diese Festigkeit nur mit hohem Materialaufwand entweder durch eine größere Wandstärke oder einen größeren Außenquerschnitt des Profilrohrs oder durch Anbringen weiterer Verbindungselemente erreicht werden.

Der Erfindung liegt demgegenüber die Aufgabe zugrunde, einen Traggestellrahmen der eingangs genannten Art dahingehend weiterzubilden, daß mit möglichst wenig Materialaufwand eine erhöhte Festigkeit des Traggestellrahmens in Belastungsrichtung erzielt werden kann.

Diese Aufgabe wird erfindungsgemäß dadurch gelöst, dass in der Gebrauchsstellung des Traggestellrahmens die Versteifungsleisten jeweils nach hinten überstehen.

Der wesentliche Vorteil des erfindungsgemäßen Traggestellrahmens besteht darin, daß mit geringem Materialaufwand eine erheblich höhere mechanische Festigkeit in Belastungsrichtung erreicht wird, ohne das Anbringen weiterer Elemente (z.B. mittels des Schlitzes im Profilrohr) zu behindern. Die Profilrohre können im Querschnitt C-Profile sein, die auf ihrer Rückseite jeweils eine über den Außenquerschnitt dieses C-Profils überstehende Versteifungsleiste oder -rand aufweist. Durch die gezielte Profilverstärkung in Belastungsrichtung wird auch das Gewicht der Profilrohre und damit der gesamten Rahmenkonstruktion gering gehalten. Durch die nach hinten stehende Versteifungsleiste kann eine im Vergleich zu bekannten Traggestellrahmen verringerte Einbautiefe für die Rahmenkonstruktion im Trockenbau (z.B. WC-Element) erreicht werden, da z.B. der Spülkasten des WC-Elements weiter vorne, z.B. 20 mm, montiert werden kann als bei herkömmlichen Profilgestaltungen (Vierkant- oder C-Profil), wenn der Spülkasten jeweils hinter dem rechteckigen (Grund)Querschnitt der Profilrohre montiert wird.

Als Befestigungsaufnahme für am Traggestellrahmen zu befestigende Elemente kann jeweils eine Seite der Profilrohre zumindest teilweise in Längsrichtung geschlitzt sein. Dazu können die Profilrohre entweder mehrere jeweils in Längsrichtung hintereinander angeordnete kurze Schlitz oder, was bevorzugt ist, auf ihrer gesamten Länge jeweils einen durchgehenden Schlitz aufweisen.

Um das Profilrohr weiter zu versteifen, können noch weitere, über den im wesentlichen rechteckigen Querschnitt nach außen überstehende Versteifungsleisten vorgesehen sein, die vorzugsweise etwa parallel zu einer den rechteckigen Außenquerschnitt definierenden Außenseite des Profilrohrs verlaufen. Bei einem rechteckigen Querschnitt können an jeder der vier Außenkanten des Profilrohrs bis zu jeweils zwei Versteifungsleisten vorgesehen sein, die parallel zu jeweils einer der beiden die jeweilige Außenkante bildenden Außenflächen verlaufen.

Wenn die Versteifungsleiste jeweils in der durch die ihnen zugeordnete Außenseite des jeweiligen Profilrohrs definierten Ebene verläuft, schliessen sich die Versteifungsleisten jeweils an die ihnen zugeordnete Außenseite bzw. Außenkante bündig an. Bei einer anderen alternativen Ausführungsform können die Versteifungsleisten auch jeweils parallel versetzt zur der durch die ihnen zugeordnete Außenseite des Profilrohrs definierten Ebene verlaufen.

Je nach Anwendungsfall kann der Schlitz in der in Gebrauchsstellung des Traggestellrahmens hinteren Außenseite des jeweiligen Profilrohrs oder in der der Versteifungsleiste zugeordneten Außenseite oder in der dieser Außenseite gegenüberliegenden Außenseite vorgesehen sein.

Die Profilrohre können entweder Strangpreßprofile oder aber, was fertigungstechnisch zu bevorzugen ist, abgekantete Blechzuschnitte sein. Bei letzterer Ausführungsform ist jede Versteifungsleiste des Profilrohrs durch einen über den übrigen Außenquerschnitt überstehenden Falz gebildet, der an seinem freien Ende um 180° abgekantet ist.

Es zeigt:
- Fig. 1: ein erstes Ausführungsbeispiel eines erfindungsgemäßen Traggestellrahmen-Tragprofils in einer Querschnittsansicht;
- Fig. 2: die Rückansicht auf das in Fig. 1 gezeigte Tragprofil;
- Fig. 3: die Rückansicht eines Traggestellrahmens, der aus zwei vertikal verlaufenden Tragprofilen, wie sie in den Fign. 1 und 2 gezeigt sind, gebildet ist;
- Fig. 4: die Seitenansicht des in Fig. 3 gezeigten Traggestellrahmens; und
- Fign. 5 bis 8: weitere Ausführungsbeispiele von erfindungsgemäßen, im Querschnitt dargestellten Tragprofilen.

In den **Fign. 3** und **4** ist mit der Bezugsziffer **1** ein Traggestellrahmen bezeichnet, der mit zwei vertikal verlaufenden Profilrohren **10** aufgebaut ist. Diese Profilrohre 10 sind leiterartig über Traversen **2a, 2b, 2c** miteinander verbunden. Der Traggestellrahmen 1 ist parallel vor einer Wand **3** aufgestellt.

Die beiden Profilrohre 10, von denen der in Fig. 3 rechte in den **Fign. 1 und 2** detaillierter dargestellt ist, sind Hohlprofile und weisen einen rechteckigen (bzw. C-förmigen) Auβenquerschnitt auf, dessen eine Außenseite **11** durch eine zum Profil gehörende Rand- oder Versteifungsleiste **12** auf einer Seite bündig und parallel um ein Maß **a** verlängert ist. In den Fign. 3 und 4 ist diese Außenseite 11 die seitliche Außenseite des Traggestellrahmens 1. Diese Versteifungsleiste 12 steht auf der gesamten Länge des Profilrohres 10 über die rechtwinklig zur Außenseite 11 verlaufende Außenseite **13** des Profilrohrs 10 nach außen über. In der Außenseite 13, die in den Fign. 3 und 4 die zur Wand 3 weisende Rückseite des Traggestellrahmens 1 bildet, verläuft ein in Längsrichtung durchgehender Schlitz **14**.

Das in Fig. 3 gezeigte Profilrohr 10 ist gefertigt, indem ein Blechzuschnitt zu einem C-förmigen Querschnitt abgekantet ist. Die Versteifungsleiste 12 ist dabei durch eine 180°-Abkantung **15** und eine um 90° in entgegengesetzter Richtung abgewinkelte Abkantung **16** als Falz ausgebildet.

Der Traggestellrahmen 1 (Fig. 3) ist in der vor der Wand 3 stehenden Position über geeignete Befestigungsmittel (nicht dargestellt) gehalten, wobei unten in den vertikal verlaufenden Profilrohren 10 jeweils ein arretierbares Telekopbein **4** mit einer Fußfläche **5** geführt ist. Die obere Traverse 2a bildet zusammen mit den beiden Profilrohren 10 eine bündige obere Abschlußfläche, während die mittlere Traverse 2b als Halterung für ein WC-Element (nicht dargestellt) und die untere Traverse 2c als Auflage für dieses WC-Element dient. In jeweils den äußeren (**17**) der beiden den Schlitz 14 definierenden Schenkel des Profilrohrs 10 ist mit Hilfe von Befestigungswinkeln **6** ein Spülkasten **7** mit Ablaufrohr **8** über Schraubverbindungen gehalten. Über ähnliche Befestigungswinkel **9a**, **9b** und **9c** sind auch die Traversen 2a, 2b und 2c jeweils an den einander zugewandten inneren Außenseiten **18** der beiden Profilrohre 10 befestigt. Mittels den Schlitzen 14 können weitere Elemente in beliebiger Höhe an dem Traggestellrahmen 1 angebracht werden.

Aufgrund ihrer Versteifungsleiste 12 weisen die Profilrohre 10 jeweils eine erhöhte Festigkeit in Belastungsrichtung, d.h. nach vorne, auf, so daß die Tiefe der Profilrohre 10 gegenüber bekannten Profilrohren um das Maß a geringer ausgebildet werden kann. Dadurch kann z.B. der zwischen den beiden Versteifungsleisten 12 angeordnete Spülkasten 7 um das Maß a näher zur Vorderseite des Traggestellrahmens 1, d.h. näher an die von der Wand 3 fort weisende vordere Außenseite **19** der Profilrohre 10, angeordnet werden, so daß sich die Einbautiefe des Traggestellrahmens 1 bei gleichbleibender Festigkeit in Belastungsrichtung um das Maß a, z.B. um 20 mm, verringern läßt.

Das in **Fig. 5** dargestellte Profilrohr **20** unterscheidet sich gegenüber dem in Fig. 1 gezeigten Profilrohr 10 nur dadurch, daß es nicht durch Abkanten eines Blechstreifens, sondern als gepreßtes Profil (Strangpreßprofil) mit einer Versteifungsleiste **22** gefertigt ist, die parallel und bündig zur Außenseite **21** verläuft.

Bei den beiden in den **Fign. 6a und 6b** gezeigten Profilrohren **30** und **40** verläuft die Versteifungsleiste **32** bzw. **42** parallel, aber nicht bündig zur zugeordneten Außenseite 31 bzw. **41.** Beim Profilrohr 30 ist die Versteifungsleiste 32 nach innen und beim Profilrohr 40 die Versteifungsleiste 42 nach außen versetzt. D.h., die Versteifungsleisten 32, 42 verlaufen parallel versetzt zur der durch die Außenseite 31, 41 des Profilrohrs 30 bzw. 40 definierten Ebene.

Um noch höhere Festigkeiten in Belastungsrichtung zu erzielen, können am Profilrohr **50, 60 (Fign. 7a und 7b)** zwei Versteifungsleisten **52a, 52b** bzw. **62a, 62b** vorgesehen sein. Beim Profilrohr 50 verlaufen beide Versteifungsleisten 52a und 52b parallel zueinander sowie parallel und bündig zur jeweils zugeordneten Außenseite **51** bzw. **58,** während sich beim Profilrohr 60 die Versteifungsleiste 62b rechtwinklig an die ihr zugeordnete Außenseite **68** anschließt. Die andere Versteifungsleiste 62a verläuft parallel und bündig zur Außenseite **61.**

Bei den in den Fign. 8a bis 8c gezeigten Profilrohren **70, 80** und **90** ist der Schlitz **74, 84** bzw. **94** jeweils in einer derjenigen beiden Außenseiten vorgesehen, zu denen die jeweilige Versteifungsleiste **72, 82, 92a, 92b** parallel verläuft. Beim Profilrohr 70 ist der Schlitz 74 nicht in der der Versteifungsleiste 72 zugeordneten Außenseite 71, sondern in der gegenüberliegenden Außenseite **78** und beim Profilrohr 80 in der der Versteifungsleiste **82** zugeordneten Außenseite **88** vorgesehen. Das Profilrohr 90 entspricht den Profilrohren 70 und 80 mit dem Unterschied, daß zwei zueinander parallel verlaufende Versteifungsleisten 92a, 92b parallel und bündig zu den Außenseiten **91** bzw. **98** vorgesehen sind.

## Patentansprüche

1. Traggestellrahmen (1) zur Montage in einer Sanitärinstallationseinheit, der in seiner Gebrauchsstellung vorderseitig bündig ist, mit mindestens zwei in Gebrauchsstellung vertikal verlaufenden Profilrohren (10; 20; 30; 40; 50; 60; 70; 80; 90), die mit im wesentlichen rechteckigem Außenquerschnitt ausgebildet sind und als Träger für Sanitärelemente (7) dienen, wobei jedes Profilrohr (10; 20; 30; 40; 50; 60; 70; 80; 90) eine auf seiner gesamten Länge über seinen Außenquerschnitt nach außen überstehende, zum Profil des Profilrohres gehörende Versteifungsleiste (12; 22; 32; 42; 52a, 52b; 62a; 72, 82; 92a, 92b) aufweist,
**dadurch gekennzeichnet,**
**daß** in der Gebrauchsstellung des Traggestellrahmens (1) die Versteifungsleisten (12; 22; 32; 42; 52a, 52b; 62a; 72, 82; 92a, 92b) jeweils nach hinten überstehen.

2. Traggestellrahmen nach Anspruch 1, **dadurch gekennzeichnet, daß** jeweils eine Seite (13; 78; 88; 98) der Profilrohre (10; 20; 30; 40; 50; 60; 70; 80; 90) zumindest teilweise in Längsrichtung geschlitzt ist.

3. Traggestellrahmen nach Anspruch 1 oder 2, **dadurch gekennzeichnet, daß** die Profilrohre (10; 20; 30; 40; 50; 60; 70; 80; 90) auf ihrer gesamten Länge jeweils einen durchgehenden Schlitz (14; 74; 84; 94) aufweisen.

4. Traggestellrahmen nach einem der vorhergehenden Ansprüche, **dadurch gekennzeichnet, daß** die Versteifungsleisten (12; 22; 32; 42; 52a, 52b; 62a; 72, 82; 92a, 92b) etwa parallel zu einer den rechteckigen Außenquerschnitt definierenden Außenseite (11; 21; 31; 41; 51, 58; 61; 71; 88; 91, 98) der Profilrohre (10; 20; 30; 40; 50; 60; 70; 80; 90) nach außen überstehen.

5. Traggestellrahmen nach einem der vorhergehenden Ansprüche, **dadurch gekennzeichnet, daß** die Profilrohre (50; 60; 90) jeweils mindestens eine weitere, über ihren im wesentlichen rechteckigen Querschnitt nach außen überstehende Versteifungsleiste (52a, 52b; 62b; 92a, 92b) aufweisen.

6. Traggestellrahmen nach einem der vorhergehenden Ansprüche, **dadurch gekennzeichnet, daß** die Versteifungsleisten (12; 22; 52a, 52b; 62a; 72; 82; 92a, 92b) jeweils in der durch die ihnen zugeordnete Außenseite (11; 21; 51, 58; 61; 71; 88; 91, 98) des jeweiligen Profilrohrs (10; 20; 50; 60; 70; 80; 90) definierten Ebene verlaufen.

7. Traggestellrahmen nach einem der Ansprüche 1 bis 5, **dadurch gekennzeichnet, daß** die Versteifungsleisten (32; 42) jeweils parallel versetzt zur der durch die ihnen zugeordnete Außenseite (31; 41) des jeweiligen Profilrohrs (30; 40) definierten Ebene verlaufen.

8. Traggestellrahmen nach einem der Ansprüche 3 bis 7, **dadurch gekennzeichnet, daß** der Schlitz (14) in der in Gebrauchsstellung des Traggestellrahmens (1) hinteren Außenseite (13) des jeweiligen Profilrohrs (10; 20; 30; 40; 50; 60) vorgesehen ist.

9. Traggestellrahmen nach einem der Ansprüche 3 bis 7, **dadurch gekennzeichnet, daß** der Schlitz (74; 84; 94) jeweils in der der Versteifungsleiste (82; 92b) zugeordneten Außenseite (88; 98) oder in der dieser Außenseite (71) gegenüberliegenden Außenseite (78) vorgesehen ist.

10. Traggestellrahmen nach einem der vorhergehenden Ansprüche, **dadurch gekennzeichnet, daß** die Profilrohre (20; 30; 40; 50; 60; 70; 80; 90) Strangpreßprofile sind.

11. Traggestellrahmen nach einem der Ansprüche 1 bis 9, **dadurch gekennzeichnet, daß** die Profilrohre (10; 30; 40; 50; 60; 70; 80; 90) abgekantete Blechzuschnitte sind.

## Claims

1. Supporting frame (1) to be mounted in a sanitary installation unit, which, in the position of use, is flush at the front side, comprising at least two profiled pipes (10;20;30;40;50;60;70;80;90), which, in the position of use, extend vertically and have a substantially square outer cross-section and serve as support for sanitary elements (7), wherein each profiled pipe (10;20;30;40;50;60;70;80;90) has a reinforcing strip (12;22;32;42;52a,52b;62a;72,82;92a,92b) which projects outwardly along its entire length beyond its outer cross-section and is part of the profile of the profiled pipe,
**characterized in that**, in the position of use of the supporting frame (1), the reinforcing strips (12;22;32;42;52a,52b;62a;72,82;92a,92b) project towards the back.

2. Supporting frame according to claim 1, **characterized in that** one side (13;78;88;98) of each profiled pipe (10;20;30;40;50;60;70;80;90) is slitted at least partially in the longitudinal direction.

3. Supporting frame according to claim 1 or 2, **characterized in that** the profiled pipes (10;20;30;40;50;60;70;80;90) each have one continuous slit (14;74;84;94) along their entire length.

4. Supporting frame according to any one of the preceding claims, **characterized in that** the reinforcing strips (12;22;32;42;52a,52b;62a;72,82;92a,92b) project outwardly approximately parallel to an outer side (11;21;31;41;51,58;61;71;88;91,98) of the profiled pipes (10;20;30;40;50;60;70;80;90), defining the square outer cross-section.

5. Supporting frame according to any one of the preceding claims, **characterized in that** the profiled pipes (50;60;90) each have at least one further reinforcing strip (52a,52b;62b;92a,92b) which projects outwardly beyond its substantially square cross-section.

6. Supporting frame according to any one of the preceding claims, **characterized in that** the reinforcing strips (12;22;52a,52b;62a;72;82;92a,92b) each extend in the plane defined by the associated outer side (11;21;51,58;61;71;88;91,98) of the respective profiled pipe (10;20;50;60;70;80;90).

7. Supporting frame according to any one of the claims 1 through 5, **characterized in that** the reinforcing strips (32;42) each extend displaced in parallel to the plane defined by the associated outer side (31;41) of the respective profiled pipe (30;40).

8. Supporting frame according to any one of the claims 3 through 7, **characterized in that**, in the position of use of the supporting frame (1), the slit (14) is provided in the rear outer side (13) of the respective profiled pipe (10;20;30;40;50;60).

9. Supporting frame according to any one of the claims 3 through 7, **characterized in that** the slit (74;84;94) is provided in the respective outer side (88;98) associated with the reinforcing strip (82;92b) or in the outer side (78) opposed to said outer side (71).

10. Supporting frame according to any one of the preceding claims, **characterized in that** the profiled pipes (20;30;40;50;60;70;80;90) are extruded profiles.

11. Supporting frame according to any one of the claims 1 through 9, **characterized in that** the profiled pipes (10;30;40;50;60;70;80;90) are bevelled sheet metal blanks.

## Revendications

1. Cadre de bâti portant (1) pour le montage dans une unité d'installation sanitaire, qui est en affleurement du côté avant dans sa position d'utilisation, comportant au moins deux tubes profilés (10 ; 20 ; 30 ; 40 ; 50 ; 60 ; 70 ; 80 ; 90) s'étendant verticalement en position d'utilisation, qui sont réalisés avec une section extérieure sensiblement rectangulaire et qui servent de support pour des éléments sanitaires (7), chaque tube profilé (10 ; 20 ; 30 ; 40 ; 50 ; 60 ; 70 ; 80 ; 90) comprenant une baguette de rigidification (12 ; 22 ; 32 ; 42 ; 52a, 52b ; 62a ; 72, 82 ; 92a, 92b) qui appartient au profil du tube profilé et qui fait saillie vers l'extérieur sur toute sa longueur au-delà de sa section extérieure, **caractérisé en ce que** dans la position d'utilisation du cadre de bâti portant (1), les baguettes de rigidification (12 ; 22 ; 32 ; 42 ; 52a, 52b ; 62a ; 72, 82 ; 92a, 92b) font saillie chacune vers l'arrière.

2. Cadre de bâti portant selon la revendication 1, **caractérisé en ce qu'**un côté respectif (13 ; 78 ; 88 ; 98) des tubes profilés (10 ; 20 ; 30 ; 40 ; 50 ; 60 ; 70 ; 80 ; 90) est fendu du moins partiellement en direction longitudinale.

3. Cadre de bâti portant selon l'une ou l'autre des revendications 1 et 2, **caractérisé en ce que** les tubes profilés (10 ; 20 ; 30 ; 40 ; 50 ; 60 ; 70 ; 80 ; 90) présentent une fente continue respective (14 ; 74 ; 84 ; 94) sur toute leur longueur.

4. Cadre de bâti portant selon l'une quelconque des revendications précédentes, **caractérisé en ce que** les baguettes de rigidification (12 ; 22 ; 32 ; 42 ; 52a, 52b ; 62a ; 72, 82 ; 92a, 92b) font saillie vers l'extérieur approximativement parallèlement à un côté extérieur (11 ; 21 ; 31 ; 41 ; 51 ; 58 ; 61 ; 71 ; 88 ; 91 ; 98), définissant la section extérieure rectangulaire, des tubes profilés (10 ; 20 ; 30 ; 40 ; 50 ; 60 ; 70 ; 80 ; 90).

5. Cadre de bâti portant selon l'une quelconque des revendications précédentes, **caractérisé en ce que** les tubes profilés (50 ; 60 ; 90) comprennent chacun au moins une autre baguette de rigidification (52a, 52b ; 62b ; 92a, 92b) faisant saillie vers l'extérieur sur leur section sensiblement rectangulaire.

6. Cadre de bâti portant selon l'une quelconque des revendications précédentes, **caractérisé en ce que** les baguettes de rigidification (12 ; 22 ; 52a, 52b ; 62a ; 72, 82 ; 92a, 92b) s'étendent chacune dans le plan défini par le côté extérieur (11 ; 21 ; 51 ; 58 ; 61 ; 71 ; 88 ; 91, 98) qui leur est associé du tube profilé respectif (10 ; 20 ; 50 ; 60 ; 70 ; 80 ; 90).

7. Cadre de bâti portant selon l'une quelconque des revendications 1 à 5, **caractérisé en ce que** les baguettes de rigidification (32 ; 42) s'étendent chacune en décalage parallèlement au plan défini par le côté extérieur (31 ; 41) qui leur est associé du tube profilé respectif (30 ; 40).

8. Cadre de bâti portant selon l'une quelconque des revendications 3 à 7, **caractérisé en ce que** la fente (14) est prévue dans le côté extérieur (13), arrière en position d'utilisation du cadre de bâti portant (1), du tube profilé respectif (10 ; 20 ; 30 ; 40 ; 50 ; 60).

9. Cadre de bâti portant selon l'une quelconque des revendications 3 à 7, **caractérisé en ce que** la fente (74 ; 84 ; 94) est prévue dans le côté extérieur respectif (88 ; 98) associé à la baguette de rigidification (82 ; 92b) ou dans le côté extérieur (78) opposé à ce côté extérieur (71).

10. Cadre de bâti portant selon l'une quelconque des revendications précédentes, **caractérisé en ce que** les tubes profilés (20 ; 30 ; 40 ; 50 ; 60 ; 70 ; 80 ; 90) sont des profilés extrudés.

11. Cadre de bâti portant selon l'une quelconque des revendications 1 à 9, **caractérisé en ce que** les tubes profilés (10 ; 30 ; 40 ; 50 ; 60 ; 70 ; 80 ; 90) sont des flans en tôle pliés.
